# FASCICULE DE BREVET EUROPEEN

(11) **EP 0 546 913 B1**
(45) Date de publication et mention de la délivrance du brevet: **17.04.1996**
(21) Numéro de dépôt: 92403306.1
(22) Date de dépôt: 07.12.1992
(51) Int. Cl.: H01Q 19/06, H01Q 19/17

(54) **Antenne à réflecteur fixe pour plusieurs faisceaux de télécommunications**
Antenne mit feststehendem Reflektor für mehrere Strahlen von Kommunikationssystemen
Antenna with fixed reflector for plural beams of communication systems

(30) Priorité: 11.12.1991 FR 9115376
(43) Date de publication de la demande: 16.06.1993
(73) Titulaire: Etablissement Public Télédiffusion de France, F-75015 Paris (FR)
(72) Inventeur: Delmas, Jean-Jacques, F-92190 Meudon (FR)
(74) Mandataire: Cabinet Martinet & Lapoux

(56) Documents cités:
- DE-A- 3 536 348
- DE-A- 3 801 301
- DE-C- 920 375
- FR-A- 1 178 316
- GB-A- 2 227 609
- MICROWAVE JOURNAL. vol. 34, no. 1, Janvier 1991, DEDHAM US pages 101 - 114 WILTSE ET GARRETT 'The Fresnel Zone Plate Antenna'

## Description

La présente invention concerne une antenne de réception ou d'émission de faisceaux de télécommunications.

En particulier, l'antenne est destinée à des installations domestiques dans des maisons individuelles, à des installations collectives dans des immeubles, ou à des installations communautaires servant à l'alimentation de têtes de réseaux câblés pour recevoir plusieurs faisceaux émis par des satellites de télécommunications, convoyant notamment des signaux de télévision.

En outre, la présente invention peut être utilisée pour des applications professionnelles notamment dans les réseaux de diffusion de données.

L'antenne de réception pour satellite la plus commercialisée actuellement comprend un réflecteur fixe dont la surface réfléchissante est un paraboloïde de révolution, ou un paraboloîde elliptique, de largeur d'environ 90 à 120 cm, ou une portion d'un tel paraboloïde pour une antenne à illumination décentrée, appelée antenne offset. L'axe de symétrie du réflecteur est pointé vers le satellite dont les émissions sont à capter. Une tête de réception hyperfréquence, fixée généralement par des haubans, est positionnée au foyer unique du réflecteur paraboloïdal.

Lorsque le satellite précité a une position orbitale très voisine d'autres satellites géostationnaires, par exemple tels que les satellites TDF 1, OLYMPUS et TV SAT 2 situés à 19° de longitude ouest, l'antenne peut capter les faisceaux de ces divers satellites.

Si l'usager souhaite recevoir des faisceaux d'un autre satellite ayant une position orbitale différente de celle des satellites précités, par exemple localisées en longitude est, le réflecteur de l'antenne de réception doit être tourné pour être pointé vers cet autre satellite. Deux solutions s'imposent : soit l'usager monte sur le toit du pavillon ou de l'immeuble pour positionner manuellement le réflecteur, soit l'antenne doit comprendre des moyens motorisés et télécommandés pour orienter le réflecteur.

La première solution est en pratique très rarement mise en oeuvre par l'usager, compte tenu des difficultés d'accès à l'antenne. Elle exige donc le recours à un installateur spécialisé, et à un nouveau réglage de la position du réflecteur, et par suite est très dissuasive pour l'usager.

La seconde solution est pénalisée par le coût de l'antenne et de son installation, une antenne à réflecteur motorisé nécessitant une infrastructure plus lourde et encombrante.

D'autres antennes sont plates et sont basées sur le principe des lentilles de FRESNEL (DE-A-3 536 348 et DE-A-3 801 301) afin de remédier au coût élevé et à l'aspect inesthétique des antennes paraboliques. Toutefois ces antennes offrent également un unique foyer et donc une unique direction de pointage.

La présente invention vise à remédier aux inconvénients des antennes précitées et plus particulièrement à fournir une antenne dont le réflecteur est fixe, c'est-à-dire est pointé une fois pour toutes vers une direction prédéterminée, tout en permettant la réception ou l'émission de plusieurs faisceaux de ou vers des satellites ayant des positions orbitales différentes comprises dans un large angle de balayage.

A cette fin, une antenne pour plusieurs faisceaux de télécommunications, comprenant un réflecteur fixe, un réseau d'éléments annulaires de diffraction, ou une portion dudit réseau, disposé parallèlement au réflecteur, et une tête hyperfréquence en regard du réflecteur,
est caractérisée en ce que le réflecteur et le réseau ont tous deux des surfaces réfléchissantes qui sont concaves et issues de portions de surface sensiblement symétriques par rapport à un axe de symétrie,
ledit réseau de diffraction définit des premier et second foyers symétriques par rapport audit axe de symétrie vers lesquels sont susceptibles de converger des premier et second faisceaux de télécommunications dirigés sensiblement parallèlement à des droites passant par le centre de la surface symétrique et par les second et premier foyers respectivement, et
la tête hyperfréquence est positionnée approximativement le long d'une ligne focale sensiblement courbe qui est centrée sur l'axe de symétrie, a un rayon de courbure au moins sensiblement égal à la distance entre ledit centre et chaque foyer et passe par les premier et second foyers.

Grâce à la création de deux foyers de convergence de faisceaux par le réseau de diffraction, l'antenne peut capter plusieurs faisceaux de satellites ayant des positions orbitales complètement différentes. Par exemple, deux têtes hyperfréquence placées respectivement aux deux foyers peuvent recevoir simultanément des faisceaux émis par deux satellites de télécommunication ayant des positions orbitales distantes de plusieurs dizaines de degrés en longitude. L'axe de symétrie de la surface réfléchissante du réflecteur est alors pointé une fois pour toutes, non pas vers l'un des satellites, mais de préférence vers la médiatrice du segment défini par les positions orbitales des deux satellites.

Lorsque l'antenne est du type à illumination décalée, c'est-à-dire du type offset, le réflecteur ne présente pas une symétrie axiale bien qu'il soit issu d'une portion d'une surface symétrique par rapport à un axe de symétrie. Dans ce cas, l'antenne ne comprend qu'une portion du réseau annulaire analogue à celle du réflecteur, et découpée selon le contour du réflecteur.

Le réseau de diffraction est conçu en faisant appel au principe de diffraction des lentilles optiques de FRESNEL, comme on le verra par la suite. Le gain de l'antenne selon l'invention est sensiblement égal à celui d'une antenne classique avec le même réflecteur. En effet, les rayons des faisceaux sont pour partie diffractés par le réseau de diffraction, et pour partie réfléchis par les portions annulaires de la surface réfléchissante du réflecteur situées sous des interstices entre les éléments du réseau de diffraction.

Ainsi, le réseau de diffraction peut comprendre un élément central en forme de calotte qui est entouré par les éléments annulaires et qui est sensiblement symétrique par rapport audit axe de symétrie, bien qu'en variante un réseau de diffraction selon l'invention puisse être composé seulement d'éléments annulaires au lieu et place des interstices annulaires entre les éléments du réseau précédent.

Des calculs théoriques montrent que les dimensions du réseau de diffraction dépendent de la longueur d'onde correspondant sensiblement à la fréquence centrale dans une bande de fréquence porteuse de faisceaux de satellites à capter, et que la distance entre la surface réfléchissante du réflecteur et le réseau de diffraction est sensiblement égale au quart de la longueur d'onde correspondant sensiblement à la fréquence centrale de la bande de fréquence porteuse, particulièrement pour un gain donné en diffraction selon une direction d'une longueur d'onde suffisamment courte pour permettre l'utilisation de l'antenne en réflexion à une fréquence plus basse. Toutefois, les mesures pour des antennes selon l'invention ont montré que les dimensions du réseau de diffraction admettent une tolérance relativement large.

De préférence, les largeurs des éléments de réseau diminuent radialement à partir de l'axe de symétrie, et/ou les largeurs des interstices entre les éléments de réseau diminuent radialement à partir de l'axe de symétrie. Les contours d'au moins une partie des éléments de réseau peuvent être alors sensiblement elliptiques, les petits axes des contours étant localisés dans un plan focal contenant les premier et second foyers et l'axe de symétrie. Cependant, les contours d'au moins une partie des éléments de réseau peuvent être circulaires et concentriques, notamment lorsque les premier et second foyers sont relativement proches de l'axe de symétrie du réflecteur.

De préférence, la surface symétrique dont est issu le réflecteur est un paraboloïde, par exemple de révolution ou elliptique, bien que la surface réfléchissante du réflecteur puisse être de toute autre forme concave connue à symétrie axiale.

Afin de montrer la faisabilité de la fabrication de l'antenne, particulièrement lorsque le réflecteur est d'un type répandu, tel que réflecteur parabolique, le réseau de diffraction est obtenu par découpage dans un second réflecteur identique audit réflecteur de l'antenne, que le réflecteur soit à symétrie de révolution, ou à illumination décalée (offset) notamment.

Pour diminuer le coût de fabrication de l'antenne, il peut être mis en oeuvre des techniques d'emboutissage, ou d'impression ou de dépôt métallique sur un matériau diélectrique usiné ou moulé, ou des techniques d'implantation de couches minces dans un matériau diélectrique.

De manière à augmenter considérablement le rendement de l'antenne, une antenne selon l'invention comprend plusieurs réseaux différents d'éléments annulaires de diffraction qui sont superposés parallèlement devant le réflecteur. Les éléments annulaires des réseaux sont alors réunis en des groupes, à raison d'un élément de chaque réseau par groupe, les éléments annulaires de chaque groupe ayant des bords extérieurs sensiblement superposés perpendiculairement au réflecteur et ayant des bords intérieurs formant des marches d'escalier du réflecteur.

Une telle antenne à plusieurs réseaux de diffraction est d'autant plus efficace que les règles de dimension suivantes sont respectées :
- les largeurs des éléments annulaires dans chacun des groupes décroissent arithmétiquement à partir du réflecteur avec une raison sensiblement égale à la largeur de l'élément du groupe le plus éloigné du réflecteur.
- la distance entre le réflecteur et le réseau immédiatement voisin et les distances entre deux réseaux voisins sont sensiblement égales à λ/(2.m), où λ est une longueur d'onde correspondant sensiblement à une fréquence de préférence dans une bande de fréquence porteuse des faisceaux de télécommunications et m-1 désigne le nombre de réseaux de diffraction.

L'invention envisage diverses solutions pour capter plusieurs faisceaux de satellite avec un même réflecteur fixe muni d'un ou plusieurs réseaux de diffraction.

Selon une première réalisation, l'antenne possède plusieurs têtes hyperfréquence qui sont fixées le long de la ligne focale passant par les deux foyers, après réglage de leur orientation. Par exemple, pour une antenne de réception pour satellite, plusieurs premières têtes sont fixées au voisinage, c'est-à-dire à quelques centimètres au plus, de l'un des foyers pour respectivement capter des faisceaux émis de satellites ayant des positions orbitales en longitude sensiblement égales; et/ou plusieurs secondes têtes sont fixées à proximité, c'est-à-dire à quelques ou plusieurs dizaines de centimètres, de l'un des foyers pour respectivement capter des faisceaux émis de satellites ayant des positions orbitales distantes en longitude de plusieurs degrés ou dizaines de degré.

Les têtes sont positionnées de manière à capter un maximum des rayonnements des satellites respectivement. A cette fin, sont prévus des moyens, de préférence motorisés, pour régler et fixer les positions et orientations des têtes de réception. Ces moyens autorisent divers déplacements des têtes, de préférence sensiblement dans le plan focal et le long de la ligne focale. Ainsi, les moyens de réglage et de fixation des têtes peuvent comprendre des moyens pour translater individuellement les têtes sensiblement suivant une direction parallèle à la droite passant par les foyers, et/ou des moyens pour tourner individuellement les têtes autour d'un axe perpendiculaire à l'axe de symétrie et notamment au plan focal, et/ou des moyens pour translater individuellement les têtes suivant une direction sensiblement convergeant vers le centre du réflecteur.

Selon une seconde réalisation, l'antenne ne comprend qu'une seule tête hyperfréquence qui est mobile et de préférence à multipolarisation afin de s'adapter aux diverses directions et polarisations des faisceaux de télécommunications. Des moyens de préférence motorisés sont alors fixés à la structure porteuse du réflecteur pour déplacer la tête au moins sensiblement le long de ladite ligne focale. Les moyens pour déplacer la tête peuvent comprendre un bras traversant une région centrale de l'antenne et ayant une première extrémité supportant ladite tête, et une seconde extrémité montée au moins à rotation autour d'un axe sensiblement perpendiculaire au plan focal.

D'autres avantages et caractéristiques de l'invention apparaîtront plus clairement à la lecture de la description suivante de plusieurs réalisations préférées de l'antenne selon l'invention en référence aux dessins annexés correspondants dans lesquels :
- les figures 1 et 2 sont des vues en coupe axiale et de face d'une lentille plate de FRESNEL à réseau de diffraction circulaire, respectivement;
- les figures 3 et 4 sont des vues en coupe axiale et de face d'une lentille plate de FRESNEL à réseau de diffraction elliptique;
- la figure 5 est une coupe focale schématique d'une antenne parabolique à un réseau de diffraction et plusieurs têtes hyperfréquence selon une première réalisation de l'invention;
- la figure 6 est une vue de dessus de l'antenne de la figure 5, les têtes hyperfréquence étant omises; et
- la figure 7 est une coupe focale schématique d'une antenne parabolique à plusieurs réseaux de diffraction superposés selon une seconde réalisation de l'invention;
- la figure 8 est une vue de dessus partielle de l'antenne de la figure 7; et
- la figure 9 est une vue schématique en coupe focale d'une antenne à un réseau de diffraction et unique tête mobile selon l'invention.

Il est rappelé ci-après les propriétés de focalisation d'une lentille plate à anneaux de diffraction inventée par le physicien Charles FRESNEL.

Comme montrée aux figures 1 et 2, la lentille plate LPₐ comprend plusieurs anneaux concentriques en matériau opaque AOₐ qui sont concentriques à un centre commun Cₐ. Les anneaux opaques sont fixés sur un film ou plaque transparent et sont ainsi alternés avec des anneaux transparents ATₐ. Par exemple, les anneaux opaques sont au nombre de quatre.

Un faisceau incident FIₐ collimaté perpendiculairement à la lentille plate LPₐ est diffracté à travers les anneaux transparents ATₐ. Selon FRESNEL, le faisceau résultant diffracté FDₐ est focalisé en un foyer Fₐ situé le long de l'axe principal Oₐ - Oₐ de la lentille LPₐ et à une distance focale DFₐ du centre Cₐ de la lentille lorsque le retard de marche entre deux rayons du faisceau diffracté issus des bords extérieur et intérieur d'un anneau opaque est égal à la demi-longueur d'onde λ/2 de l'onde électromagnétique du faisceau incident.

D'après la figure 2, les rayons Rₙ et Rₙ₊₁ des bords circulaires intérieur et extérieur du (n+1)/2ième anneau opaque AOₐ, où n est entier croissant à partir de 1, sont :${\text{Rn = [n.λ.DF}}_{\text{a}} {\text{+ (n.λ/2)}}^{\text{2}} {\text{]}}^{\text{1/2}}$${\text{R}}_{\text{n+1}} {\text{= [(n+1).λ.DF}}_{\text{a}} {\text{+ ((n+1).λ/2)}}^{\text{2}} {\text{]}}^{\text{1/2}}$

Il apparaît, en calculant la différence Rₙ₊₁ - Rₙ en fonction de l'entier n, que les anneaux transparents ATₐ et opaques AOₐ ont des largeurs qui décroissent en s'éloignant du centre Cₐ.

Lorsqu'un faisceau incident collimaté FI_{b} est émis suivant une direction d'incidence qui n'est pas perpendiculaire à la lentille, et qui définit un angle d'incidence i par rapport à l'axe O_{b} - O_{b} de la lentille, le principe de la focalisation du faisceau diffracté résultant de la diffraction du faisceau FI_{b} par une lentille plate à anneaux LP_{b} est encore applicable. La lentille LP_{b} et la diffraction correspondante sont montrées aux figures 3 et 4.

Comparativement au foyer Fₐ, le foyer F_{b} de la lentille LP_{b} est décalé par rapport à l'axe principal O_{b} - O_{b} de la lentille, est plus proche du centre de la lentille, et est situé sur le rayon incident passant par le centre C_{b} de la lentille LP_{b}. Les anneaux opaques AO_{b} et anneaux transparents AT_{b} de la lentille LP_{b} ne sont plus circulaires et concentriques, mais sont des anneaux elliptiques qui sont excentrés les uns par rapport aux autres et par rapport à l'axe principal de la lentille. Les grands axes des anneaux sont colinéaires entre eux et perpendiculaires à l'axe principal de la lentille et situés dans le plan focal F_{b} - O_{b} - O_{b}.

De telles lentilles LPₐ et LP_{b} sont utilisables pour des faisceaux lumineux ayant une incidence prédéterminée par rapport au plan de la lentille. Lorsque le faisceau incident FIₐ, FI_{b} est une onde hyperfréquence (ou micro-onde),tel qu'un faisceau émis par un satellite à une fréquence de plusieurs gigahertz, les anneaux opaques AOₐ, AO_{b} sont en matériau conducteur, c'est-à -dire métalliques.

La demande de brevet allemand DE-A-3 801 301 préconise une antenne plaque ayant un réflecteur plan métallique devant lequel est disposé un ensemble plan d'anneaux métalliques circulaires et concentriques, commes les anneaux opaques AOₐ de la lentille de FRESNEL LPₐ, destiné à recevoir des microondes, particulièrement des ondes millimétriques. Un faisceau microonde incident dirigé perpendiculairement à l'antenne est alors diffracté et réfléchi pour être focalisé en un unique foyer situé à la verticale du centre des anneaux et face à ceux-ci, c'est-à-dire situé à droite de la lentille LPₐ dans la figure 1. Les anneaux métalliques peuvent reposer sur un matériau homogène fixé sur le réflecteur, afin que la distance entre le réflecteur et les anneaux circulaires soient égales à un quart de longueur d'onde approximativement.

Afin également de rémédier aux inconvénients des réflecteurs paraboliques, notamment en matière de coût et d'esthétique, la demande de brevet allemand DE-A-3 536 348 divulgue une antenne plane fondée sur la seconde lentille de FRESNEL LP_{b}. Cette antenne possède donc un réflecteur plan métallique et un ensemble plan d'anneaux métalliques elliptiques.

En terme de puissance reçue, lorsqu'un moyen de réception hyperfréquence est placé au foyer unique de l'antenne plaque, celle-ci a un rendement approximativement égal à la moitié d'une antenne de réception ayant la même surface.

Comme déjà dit, l'invention applique dans l'espace tridimensionnel le principe de diffraction des lentilles de FRESNEL, et conjugue ce principe aux propriétés de réflexion et de symétrie d'une antenne à symétrie axiale, du type par exemple à réflecteur parabolique, auquel on se référera ci-après.

La description ci-après considère des antennes de réception munies d'une ou plusieurs têtes de réception, bien que les combinaisons de réflecteur et réseau(x) de diffraction selon l'invention peuvent également servir d'antennes d'émission munies d'une ou plusieurs têtes d'émission.

Comme illustré aux figures 5 et 6, une antenne 1 selon une première réalisation de l'invention comprend essentiellement un réflecteur 2 et un réseau de diffraction annulaire 3 offrant tous les deux des surfaces réfléchissantes concaves parallèles, par exemple des surfaces paraboloïdales.

Afin de fixer les idées, des dimensions d'une antenne 1 sont indiquées ci-après à titre d'exemple non limitatif. En particulier, les dimensions du réseau de diffraction 3 sont indiquées par rapport à des coordonnées dans un repère triaxial orthonormé Ox, Oy, Oz. O est le centre du réseau, très voisin de celui du réflecteur, et plus précisément le centre d'une surface concave paraboloïdale dont est issu le réseau, et Oz désigne l'axe de symétrie de ladite surface et ici du réseau et du réflecteur.

Le réflecteur 2 est classique et est constitué par une calotte paraboloïdale qui est ici de révolution et qui est fabriquée par exemple en métal déployé tel qu'aluminium. Le réflecteur a une épaisseur de 1,2 mm, un rayon R₂ de 437 mm et une hauteur H₂ de 163,5 mm. Le réflecteur est supporté par une structure porteuse classique (non représentée), telle que mât et/ou réseau d'armatures, et est fixé par exemple sur le toit d'une maison individuelle.

Selon la réalisation illustrée aux figures 5 et 6, le réseau de diffraction 3 est composé d'une calotte paraboloïdale 3₀, et de plusieurs anneaux paraboloïdaux 3₁ à 3₄, ici au nombre de quatre. Toutefois, selon une autre réalisation, le réseau de diffraction est composé seulement d'éléments annulaires au lieu et place des interstices annulaires entre les éléments 3₀ à 3₄ du réseau illustré 3, d'une manière analogue à la répartition des anneaux opaques AOₐ, AO_{b} des lentilles LPₐ, LP_{b}.

Par exemple, le réseau 3 est obtenu à partir d'un second réflecteur qui est identique au réflecteur 2 et dans lequel la calotte et les anneaux sont découpés selon les dimensions ci-après indiquées. Le réseau 3 est fixé parallèlement à et sur la surface concave réfléchissante du réflecteur 2 au moyen de cales diélectriques 31 interposées entre le réflecteur 2 et le réseau 3 et collées à ceux-ci. Les cales 31 sont en matériau isolant électriquement et léger, par exemple en polystyrène. L'épaisseur des cales est sensiblement inférieure au quart de la longueur d'onde λ, typiquement égale à 25/4-1,2 ≅ 5 mm, afin que la distance entre les surfaces concaves du réflecteur 1 et du réseau 3 soit sensiblement égale à λ/4.

La longueur d'onde λ de l'ordre de 2,5 cm correspond à la longueur d'onde moyenne de faisceaux hyperfréquence à capter par l'antenne et émis par des satellites géostationnaires. Par exemple, l'antenne 1 est destinée initialement à capter deux faisceaux électromagnétiques de télécommunications FS₁ et FS₂ d'un premier satellite ST₁, tel que le satellite TDF 1 (ou OLYMPUS, ou TV SAT 2) situé à 19° de longitude ouest, et d'un second satellite ST₂, tel que le satellite ASTRA 1 situé à 19° de longitude est. Ces deux satellites sont vus de Paris, où par exemple est située l'antenne 1, sous un angle 2α = 42°, et émettent respectivement dans des bandes de fréquence 11,7 à 12,5 GHz et 10,95 à 11,7 GHz, si bien que la longueur d'onde moyenne correspond sensiblement à 12 GHz.

Le paraboloïde dans lequel est découpé le réseau de diffraction 3 a pour équation :${\text{x}}^{\text{2}} {\text{+ y}}^{\text{2}} \text{= 2pz}$ où p = R₂ /(2H₂) = 58,4 cm est le paramètre du paraboloïde, c'est-à-dire de la parabole y = 2pz dans le plan yOz montré à la figure 5, et égal à la distance focale OF.

En référence à nouveau à la figure 3, il a été montré qu'un faisceau FI_{b} ayant un angle d'incidence i par rapport à la lentille plate LP_{b} était focalisé en un foyer F_{b} décalé par rapport à l'axe O_{b}-O_{b} de la lentille. Grâce à la symétrie de paraboloïde de l'antenne 1, il existe deux foyers F₁ et F₂ qui sont symétriques par rapport à l'axe Oz et où peuvent être focalisés deux faisceaux de télécommunications FS₁ et FS₂ émis par deux satellites, dans la mesure où l'axe Oz de l'antenne 1 est sensiblement colinéaire à la bissectrice de l'angle de visée 2α des deux satellites. Ainsi, contrairement à la technique antérieure, l'antenne 1 n'est pas orientée vers l'un des satellites dont les émissions sont à capter, et peut recevoir simultanément des faisceaux émis par au moins deux satellites, bien que le réflecteur soit immobile sur la terre, par exemple sur le toit d'une maison. Dans ces conditions, deux foyers symétriques F₁ et F₂ sont recherchés sur des demi-droites coplanaires OF₁ et OF₂ dirigées vers les satellites ST₂ et ST₁ respectivement.

En effet, un rayon incident provenant du satellite ST₁ et appartenant au faisceau FS₁ passera par le foyer F₂ et sera réfléchi par le centre 0 de la calotte 3₀ en un rayon réfléchi passant par le foyer F₁, comme montré à la figure 5, et inversement pour un rayon incident du faisceau FS₂ passant par le foyer F₁ et réfléchi en un rayon issu du centre 0 et passant par le foyer F₂. Il est à noter qu'en vertu de la réciprocité entre anneaux transparents et anneaux opaques dans une lentille de FRESNEL, une série d'anneaux transparents peut être remplacée par une série d'anneaux réfléchissants, comme déjà signalé. En particulier, la calotte paraboloïdale centrale 3₀ peut être préférée à un trou central "transparent" dans le réseau de diffraction de manière à augmenter sensiblement le rendement de l'antenne.

En outre, la position en hauteur z_{F} des foyers F₁ et F₂ au-dessus du réflecteur doit être optimisée afin que les cônes d'ouverture d'angle β de têtes de réception hyperfréquence 4₁ et 4₂ placées en ces foyers contiennent l'ensemble du réflecteur. Comme il est connu, ces têtes hyperfréquence sont sous la forme d'un boîtier contenant une source de gain donné alimentant un amplificateur suivi d'un convertisseur de fréquence qui convertit le signal modulé en fréquence dans la bande des 12 GHz (ondes centimétriques) en une première fréquence intermédiaire de l'ordre de 1 à 2 GHz. Ces têtes sont reliées par lignes de transmission, telles que guides d'ondes souples classiques (câbles coaxiaux), et câbles d'alimentation 41₁ et 42₂ à un terminal de traitement des signaux reçus. Dans le terminal, un commutateur de signaux hyperfréquence transpose à nouveau en fréquence en bande de base et sélectionne les signaux reçus avant de les appliquer par exemple à un récepteur de signaux de télévision. Les têtes 4₁ et 4₂ sont fixées sur un support, tel que portique 5, qui est solidaire de la structure porteuse (non représentée) du réflecteur, et qui sera décrit ultérieurement suivant plusieurs variantes.

Les deux conditions précédentes pour la position des foyers F₁ et F₂ sont traduites par les relations :${\text{tgα = y}}_{\text{F}} {\text{/z}}_{\text{F}}$${\text{tgβ = 2R}}_{\text{2}} {\text{(z}}_{\text{F}} {\text{- H}}_{\text{2}} {\text{)/[(z}}_{\text{F}} {\text{- H}}_{\text{2}} {\text{)}}^{\text{2}} {\text{-(R}}_{\text{2}} {}^{\text{2}} {\text{- y}}_{\text{F}} {}^{\text{2}} \text{)]}$ où (-y_{F}, z_{F}) et (y_{F}, z_{F}) sont les coordonnées des foyers F₁ et F₂ dans le plan focal yOz. Selon les dimensions de l'antenne précédente, on trouve pour α = 21° et β = 58°,
y_{F} = 21,8 cm et z_{F} = 56,8 cm <p.

En considérant l'un des deux faisceaux symétriques FS₁ et FS₂, tel que le faisceau FS₁ dont quelques rayons sont dessinés dans la figure 5 afin de ne pas surcharger celle-ci, ces rayons issus d'un "plan" d'onde donné P sont focalisés par réflexion au foyer F₁ si les conditions de diffraction sur les bords des éléments du réseau 3 sont satisfaites. Par exemple, relativement aux bords de calotte et d'anneau de la moitié du réseau situé à droite de l'axe de symétrie Oz dans la figure 5 ayant pour coordonnées b₁ à b₉, où bₙ avec n un entier impair désigne un bord extérieur de calotte ou d'anneau et, bₙ avec n pair désigne un bord intérieur d'anneau, les retards de marche sont les suivants :${\text{d}}_{\text{O}} {\text{' + d}}_{\text{O}} {\text{= d}}_{\text{1}} {\text{' + d}}_{\text{1}} {\text{+ λ/2 = d}}_{\text{n}} {\text{' + d}}_{\text{n}} \text{+ nλ/2.}$ Les distances dₙ' et dₙ désignent la longueur du rayon issu du plan P au bord de coordonnée yₙ=bₙ et la longueur de rayon de ce bord au foyer F₁, les distances d_{O}' et d_{O} concernant la réflexion au centre O de la calotte 3₀.

Des relations analogues aux précédentes sont également satisfaites pour les rayons réfléchis par le réflecteur 2 passant dans des interstices entre les éléments 3_{O} à 3₄ du réseau, puisque l'écart entre le réseau et le réflecteur est égal à (λ/2)/2 = λ/4.

En supposant un plan d'onde P passant par le foyer F₂, chacune des relations suivantes${\text{d}}_{\text{O}} {\text{' + d}}_{\text{O}} {\text{= d}}_{\text{n}} {\text{' + d}}_{\text{n}} \text{+ n λ/2}$ se réduit, au moyen de relations géométriques simples, à :${\text{2 (y}}_{\text{F}} {\text{+ z}}_{\text{F}} {\text{)}}^{\text{1/2}} {\text{= d}}_{\text{n}} {\text{' (y}}_{\text{n}} {\text{, z}}_{\text{n}} {\text{) + d}}_{\text{n}} {\text{(y}}_{\text{n}} {\text{, z}}_{\text{n}} \text{) + n λ/2}$ où yₙ=bₙ et zₙ = bₙ /(2p), et dₙ' et dₙ sont indiquées ci-après pour xₙ = 0.

Les calculs de ces relations donnent les coordonnées en y des bords des éléments du réseau de diffraction 3 :
b₁ = 12,01 cm
b₂ = 17,08 cm
b₃ = 21,03 cm
b₄ = 24,41 cm
b₅ = 27,44 cm
b₆ = 30,22 cm
b₇ = 32,81 cm
b₈ = 35,26 cm
b₉ = 37,60 cm

On constate que les largeurs b₁, b₃ - b₂ à b₉ - b₈ des éléments métalliques du réseau 3, comme les largeurs des interstices entre ces éléments le long de l'axe Oy, diminuent à partir du centre 0 vers la périphérie du réflecteur.

Pour déterminer complètement les contours des bords des éléments 3_{O} à 3₄ du réseau de diffraction, on recherche pour chaque bord de coordonnée bₙ en y, l'ensemble des rayons issus d'un plan d'onde perpendiculaire au faisceau FS₁, tel qu'un plan P(F₂) passant par le foyer F₂, qui satisfait la relation :${\text{d}}_{\text{O}} {\text{+ d}}_{\text{O}} {\text{' = d}}_{\text{n}} {\text{+ d}}_{\text{n}} \text{'+ n(λ/2)}$ et plus précisément les coordonnées xₙ, yₙ et zₙ des points N qui satisfont cette relation et qui sont sur le paraboloïde du réseau 3 ayant pour équation :${\text{x}}_{\text{n}} {}^{\text{2}} {\text{+ y}}_{\text{n}} {}^{\text{2}} {\text{= 2 pz}}_{\text{n}}$

Le plan P(F₂) passant par le foyer F₂ (O, y_{F}, z_{F}) a pour équation dans le repère (Ox, Oy, Oz) :${\text{y sinα + z cosα - (y}}_{\text{F}} {\text{sinα + z}}_{\text{F}} \text{cosα) = O,}$ soit :${\text{y (y}}_{\text{F}} {\text{/z}}_{\text{F}} {\text{) + z - (y}}_{\text{F}} {}^{\text{2}} {\text{/z}}_{\text{F}} {\text{+ z}}_{\text{F}} \text{) = O}$

La distance dₙ' du point N (xₙ, yₙ, zₙ) au plan P(F₂) est :${\text{d}}_{\text{n}} {\text{' = [y}}_{\text{n}} {\text{(y}}_{\text{F}} {\text{/z}}_{\text{F}} {\text{) + z}}_{\text{n}} {\text{+ (y}}_{\text{F}} {}^{\text{2}} {\text{/z}}_{\text{F}} {\text{+ z}}_{\text{F}} {\text{)] / [(y}}_{\text{F}} {\text{/z}}_{\text{F}} {\text{)}}^{\text{2}} {\text{+ 1]}}^{\text{1/2}}$ et la distance dₙ du point N au foyer F₁ (O, -y_{F}, z_{F}) est :${\text{d}}_{\text{n}} {\text{= [x}}_{\text{n}} {}^{\text{2}} {\text{+ (y}}_{\text{n}} {\text{+ y}}_{\text{F}} {\text{)}}^{\text{2}} {\text{+ (z}}_{\text{n}} {\text{- z}}_{\text{F}} {\text{)}}^{\text{2}} {\text{]}}^{\text{1/2}}$

Sachant que bₙ = 2p zₙ, on en déduit de l'équation précédente, les coordonnées xₙ et yₙ des points N qui sont situés sur une ellipse qui est perpendiculaire à Oz et centrée sur celui-ci et dont le petit axe 2bₙ est dans le plan focal F₁OF₂ et dont le grand axe 2aₙ est perpendiculaire au plan focal. Les valeurs de aₙ relatives à l'axe Ox (figure 6) pour les bords des éléments du réseau selon l'exemple considéré sont :
a₁ = 12,8 cm
a₂ = 18,2 cm
a₃ = 22,44 cm
a₄ = 26,09 cm
a₅ = 29,39 cm
a₆ = 32,46 cm
a₇ = 35,34 cm
a₈ = 38,10 cm
a₉ = 40,77 cm

Comme les largeurs des éléments métalliques du réseau suivant l'axe Oy, les largeurs de ceux-ci suivant l'axe Ox ainsi que les largeurs des interstices annulaires entre les éléments suivant l'axe Ox diminuent à partir du centre 0 vers la périphérie du réflecteur. Les largeurs des éléments et des interstices suivant les grands axes 2a₁ à 2a₉ sont sensiblement plus grandes que les largeurs des éléments et des interstices suivant les petits axes 2b₁ à 2b₉. En d'autres termes, les excentricités des bords elliptiques des éléments 3_{O} à 3₄ du réseau de diffraction croissent sensiblement en s'éloignant vers la périphérie.

Les excentricités, selon l'exemple considéré, varient de quatre centièmes, ce qui permet en pratique d'obtenir de bons résultats en terme de rendement de l'antenne lorsque les contours elliptiques de chacun des anneaux 3₁ à 3₄ sont parallèles, et donc lorsque la largeur de chaque anneau est constante et égale à la différence correspondante :${\text{b}}_{\text{n+1}} {\text{- b}}_{\text{n}} {\text{, soit a}}_{\text{n+1}} {\text{= a}}_{\text{n}} {\text{+ b}}_{\text{n+1}} {\text{- b}}_{\text{n}}$

Ceci facilite la fabrication des anneaux qui peuvent être approximés à des surfaces coniques puisque le paramètre p du paraboloïde du réflecteur est ici grand.

Le réseau de diffraction tel que décrit ci-dessus et illustré aux figures 5 et 6 satisfait en première approximation les relations${\text{d}}_{\text{O}} {\text{' + d}}_{\text{O}} {\text{= d}}_{\text{n}} {\text{' + d}}_{\text{n}} \text{+ nλ/2,}$ puisque relativement au bords situés de l'autre côté de l'axe Oz dans la figure 5, les retards de marche sont les suivants :${\text{d}}_{\text{O}} {\text{' + d}}_{\text{O}} {\text{= d}}_{\text{n}} {\text{' + d}}_{\text{n}} \text{- nλ/2,}$ ce qui pourrait imposer une sensible dissymétrie des éléments du réseau dans le plan focal yOz, celle-ci ayant été supprimée pour simplifier la fabrication du réseau.

Ainsi, plus généralement, l'invention a trait à une antenne dont les éléments de réseau de diffraction satisfait à la relation de différence de marche suivante :${\text{(d}}_{\text{O}} {\text{' + d}}_{\text{O}} {\text{) = (d}}_{\text{n}} {\text{' + d}}_{\text{n}} \text{) ± nλ/m,}$ où m est de préférence un entier, bien qu'il puisse être un nombre quelconque.

Lorsque m=2, l'antenne est du type tel que défini ci-dessus en référence aux figures 5 et 6.

Selon un autre exemple montré aux figures 7 et 8, l'antenne comprend m-1=3 réseaux de diffraction R₁, R₂ et Rₘ₋₁ = R₃ qui sont disposés parallèlement au réflecteur 2, ici sensiblement paraboloïdal, et qui sont distants deux-à-deux entre eux de λ/(2.m) = λ/8. Les réseaux R₁ à Rₘ₋₁ = R₃ présentent des bords extérieurs principaux de diffraction B₁, B₂, B₃,....Bₙ d'anneaux circulaires, ou bien d'anneaux elliptiques, qui sont sensiblement superposés perpendiculairement au réflecteur et plus particulièrement en direction d'un foyer F₁, F₂ à l'opposé par rapport à l'axe central Oz, de sorte que des retards de marche dₙ₋₁' + dₙ₋₁ et dₙ' + dₙ d'un bord Bₙ₋₁ au suivant Bₙ diffèrent sensiblement d'une longueur d'onde λ.

A des fins de simplification des dessins, il est supposé dans la figure 7 que les foyers F₁ et F₂ sont confondus en un foyer FO sur la ligne focale LF et l'axe Oz, vers lequel converge un faisceau électromagnétique diffracté par les réseaux. A partir d'un bord principal extérieur Bₙ₋₁, les réseaux R₁ à Rₘ₋₁ = R₃, selon le rang croissant 1 à m-1 de ceux-ci à partir du réflecteur 2, comprennent un groupe d'anneaux superposés dont les bords intérieurs s'éloignent en "marche d'escalier" de l'axe central Oz et qui correspondent à des retards de marche de ((n-1)m+1)λ/m, ((n-1)m+2)λ/m, ... ((n-1)m+m-1)λ/m=(nm-1)λ/m relativement à des rayons diffractés vers le foyer FO. En d'autres termes, les largeurs des anneaux des réseaux R₁ à Rₘ₋₁ = R₃ qui sont superposés et regroupés au niveau d'un bord externe "commun" Bₙ décroissent arithmétiquement d'un anneau au suivant avec une raison sensiblement égale à la largeur de l'anneau du réseau supérieur Rₘ₋₁=R₃. Ainsi par exemple pour m = 4 et au niveau d'un même bord extérieur Bₙ, l'anneau du second réseau R₂ a une largeur 2w sensiblement égale au deux tiers de la largeur 3w de l'anneau du premier réseau R₁ juste au-dessus du réflecteur 2 et recouvre sensiblement les deux-tiers de cet anneau du réseau R₁ à partir du bord Bₙ, d'une part, et a une largeur sensiblement égale au tiers de la largeur w de l'anneau du troisième réseau R₃ et est recouvert sensiblement par le tiers de cet anneau du réseau R₃ à partir du bord Bₙ, d'autre part ; les bords intérieurs des anneaux précités des réseaux R₁ à R₃ sont séparés du bord principal Bₙ₋₁ par des interstices annulaires ayant sensiblement des largeurs w, 2w et 3w.

La superposition des réseaux R₁ à R₃ peut être obtenue au moyen de jeux de cales diélectriques annulaires D₁, D₂ et D₃ ayant une épaisseur sensiblement inférieure ou égale à λ/(2m) = λ/8 et ayant des largeurs respectivement égales ou inférieures aux anneaux des réseaux, comme montrées à la figure 7.

Selon une autre variante, une couche continue homogène en diélectrique peut recouvrir le réflecteur 2 selon les variantes montrées aux figures 5 et 7 afin de supporter le réseau 3, respectivement le réseau R₁; de même, dans l'antenne du type de la figure 7, les jeux d'anneaux diélectriques peuvent être remplacés par des couches diélectriques continues superposées avec les réseaux.

Divers procédés de fabrication d'une antenne selon l'invention comprenant 1 ou m-1 réseaux de diffraction sont énoncés ci-après brièvement.

Lorsque l'antenne comprend des couches ou cales diélectriques entre les surfaces desquelles s'étendent les réseaux et le réflecteur, les réseaux peuvent être réalisés sous la forme de couches métalliques annulaires imprimées ou déposés par tout procédé connu sur des couches diélectriques superposées et collées, ou bien imprimées ou déposées sur une couche diélectrique unique usinée ou moulée en marches d'escalier ; ou bien chaque anneau est réalisé sous forme de fils métalliques concentriques et séparés les uns des autres d'une distance faible par rapport à la longueur d'onde et solidaires ou intégrés dans un matériau diélectrique de préférence transparent ; ou bien encore les réseaux sont réalisés selon la technique de couches minces dite également multicouche. Le matériau diélectrique peut être partiellement ou totalement opaque tel que polystyrène, ou transparent tel que verre. Les contre-marches, sensiblement d'épaisseur λ/(2m), peuvent être revêtues d'une couche métallique, ou bien d'une couche absorbante anti-réflexion d'ondes électromagnétiques afin d'éviter toute réflexion parasite indésirable.

Selon d'autres variantes le profil continu des réseaux de diffraction et du réflecteur en marche d'escalier suivant la coupe montrée à la figure 7 est obtenue par emboutissage d'une plaque métallique homogène ou perforée, ou bien en métal déployé, qui constitue à elle-seule à la fois le réflecteur et les réseaux de diffraction. Quelle que soit la variante de fabrication, l'antenne peut résulter de l'assemblage de deux, trois, quatre ou plus secteurs sensiblement curvilignes identiques, suite à une division radiale régulière en vue de dessus de l'antenne montrée à la figure 6 ou 8, ou de "pétales" sensiblement curvilignes ayant des contours sensiblement rectangulaires et assemblés suivant des côtés parallèles aux axes Ox et Oy.

Bien qu'une antenne à réflecteur paraboloïdal de révolution, c'est-à-dire ayant des sections droites circulaires perpendiculaires à l'axe Oz, ait été décrite ci-dessus à titre d'exemple, l'invention s'applique également à des antennes ayant un réflecteur paraboloïdal elliptique, et plus généralement à toute antenne qui comporte un réflecteur à surface réfléchissante concave offrant un axe de symétrie dans un plan focal,

En variante, le réflecteur peut être constitué par une portion d'une telle surface réfléchissante de manière à constituer une antenne du type à source décentrée, dite également source offset. Dans ce cas, le réseau de diffraction ou l'ensemble des réseaux de diffraction est découpé dans une seconde portion identique à la portion de surface réfléchissante du réflecteur, suivant le contour du réflecteur offset, et certains éléments du ou de chaque réseau, notamment périphériques, ne peuvent être que des secteurs annulaires.

Comme déjà dit, les têtes hyperfréquence 4₁ et 4₂ sont supportées par exemple par un portique mince 5 en matériau léger, placé devant le réflecteur 2. Le portique comprend essentiellement, comme montré à la figure 5, une poutre 51 disposée perpendiculairement à l'axe Oz et située dans le plan focal F1 - O - F2, ainsi que deux montants 52 sensiblement parallèles à l'axe Oz et reliant les extrémités de la poutre à des extrémités périphériques de la structure porteuse (non représentée) du réflecteur. La poutre et les montants peuvent être des tubes en alliage léger dans lesquels cheminent les câbles 41₁ et 41₂ en direction du terminal de réception.

La même antenne 1 selon l'invention, c'est-à-dire la même combinaison du réflecteur 2 et du réseau de diffraction 3 ou de l'ensemble de réseaux de diffraction R₁ à Rₘ₋₁ , accepte naturellement des positions des têtes de réception au voisinage des foyers F₁ et F₂ pour capter des faisceaux de satellites ayant des positions orbitales voisines et correspondant ainsi à des angles de visée a sensiblement égaux.

L'expérience a montré également que la même antenne 1 est utilisable pour capter des faisceaux provenant de satellites associés à des angles de visée qui diffèrent de plusieurs degrés de l'angle α, c'est-à-dire à des directions de rayonnement qui sont très différentes des directions OF₁ et OF₂. En effet, par exemple un faisceau provenant de la droite dans la figure 5, comme le faisceau FS1, mais associé à un angle de visée par rapport à l'axe Oy qui est encore plus faible, sera capté avec un rendement acceptable lorsqu'une tête de réception est placée entre le foyer F₁ et l'axe Oz. Des mesures ont montré que les têtes de réception doivent être sensiblement centrées sur une ligne courbe focale LF symétrique par rapport à l'axe Oz, passant par les foyers F₁ et F₂, et ayant le rayon de courbure plus grand que la distance entre le centre du réflecteur et un foyer F₁, F₂; toutefois, en pratique, la ligne focale LF peut être approximativement définie par un arc de cercle ayant pour centre le centre du réflecteur ou le centre O du ou des réseaux de diffraction et un rayon de l'ordre de OF₁ à (2.OF₁). Dans ces conditions, la poutre 51 est de préférence sensiblement courbe suivant la ligne focale LF.

D'une part, la poutre 51 supporte ainsi plusieurs premières têtes de réception, telles que des têtes 4₁, 4₃ et 4₄, qui sont fixées au voisinage de l'un F₁ des foyers pour capter respectivement des faisceaux de satellites provenant de la droite de l'axe Oz. Par exemple, à côté de la tête 4₁ assignée au satellite TDF 1 sont disposées deux autres premières têtes 4₃ et 4₄ assignées aux satellites OLYMPUS et TV SAT 2 situés à 19° de longitude ouest.

D'autre part, la poutre 51 supporte également plusieurs secondes têtes de réception, telles que les têtes 4₅, 4₆ et 4₇, qui sont fixées à proximité des foyers F₁ et F₂ par rapport à l'axe Oz de l'antenne pour capter respectivement des faisceaux provenant de satellites ayant des directions orbitales, vues de l'antenne, qui diffèrent nettement de OF₂ et OF₁. Par exemple, à proximité du foyer F₂ où est positionnée la tête 4₂ attribuée au satellite ASTRA 1 à 19° de longitude est, sont positionnées une seconde tête 4₅ assignée à la réception du faisceau du satellite EUTELSAT 1 F1 situé à 16° de longitude est, et une autre seconde tête 4₆ assignée à la réception du faisceau du satellite KOPERNIKUS 1 situé à 23,5° de longitude est. Selon un autre exemple, une autre seconde tête de réception 4₇ est positionnée à proximité du foyer F₁ pour capter le faisceau émis par le satellite TELECOM 1A ayant une position orbitale de 8° de longitude ouest.

Ces diverses têtes de réception 4₁ à 4₇ sont reliées par câbles 41₁ à 41₇ cheminant à travers le portique 5 au commutateur de signaux hyperfréquence du terminal de traitement de signaux reçus associé à l'antenne 1. Ces têtes peuvent être de divers types connus et sont en conformité avec la polarisation rectiligne, circulaire ou elliptique des faisceaux hyperfréquence respectifs. Bien entendu, chacune des têtes est adaptée à la fréquence porteuse des signaux émis par le satellite respectif. Dans la mesure où la bande des fréquences porteuses a une largeur de quelques gigahertz, les dimensions du réseau de diffraction 3 ou des réseaux de diffraction R₁ à Rₙ₋₁ ainsi que les distances λ/(2.m) entre réseaux et réflecteur ne sont pas critiques. Ainsi, ces dimensions sont calculées pour une fréquence sensiblement moyenne dans la bande des fréquences porteuses des faisceaux de télécommunication, typiquement égale à 12 GHz pour des fréquences comprises sensiblement entre 11 et 13 GHz.

Selon cette première réalisation de support de tête, la poutre 51 de l'antenne 1 comprend des moyens mécaniques pour régler manuellement les positions des têtes 4₁ à 4₇ afin d'orienter convenablement les angles d'ouverture β de chacune des têtes en fonction des dimensions du réflecteur 2 et ainsi capter le maximum de rayonnement. Les moyens de réglage consistent par exemple en une poutre 51 comportant une ou plusieurs glissières longitudinales 53 parallèles au plan yOz, ou à la ligne focale LF, dans lesquelles peuvent coulisser des coulisseaux 54 solidaires des montures des têtes. Sur le coulisseau correspondant, chaque tête est montée d'une part, à rotation autour d'un axe sensiblement perpendiculaire à l'axe de symétrie Oz, de préférence parallèle à l'axe Ox, d'autre part à translation suivant son axe longitudinal et ainsi suivant une direction convergeant sensiblement vers le centre du réflecteur, comme indiqué par des doubles flèches RO et TR pour la tête 4₂ dans la figure 5. A ces divers moyens de déplacements sont associés des moyens de verrouillage connus de manière à stabiliser la position de la tête le long de la poutre 51 et l'orientation de celle-ci dans un plan sensiblement parallèle au plan focal yOz. Dans ces conditions, chaque tête peut être positionnée efficacement à proximité de l'un des foyers F₁ et F₂ ou plus généralement à une position optimale d'émission/réception sensiblement le long de la ligne focale LF.

En variante, les moyens de réglage des positions des têtes peuvent être partiellement ou totalement motorisés, et de préférence télécommandés à travers des câbles fixés au portique 5. Cette motorisation des moyens de réglage est particulièrement appréciable lorsque l'antenne est fixée sur le toit d'un pavillon, par nature peu accessible. Dans ce cas, l'utilisateur de l'antenne règle les positions des têtes depuis le sol, et peut réduire le nombre de têtes portées par la poutre, moyennant des adaptations et sélections de fréquence.

Selon une seconde réalisation plus économique, bien que le réflecteur 2 soit toujours maintenu stationnaire suivant l'orientation précisée ci-dessus, l'antenne ne comprend qu'une unique tête hyperfréquence 4, comme montré à la figure 9.

La tête 4 est fixée à l'extrémité supérieure d'un bras porteur 6 qui traverse un double trou 32-22 ménagé aux centres de la calotte 3₀ du réseau de diffraction 3 et du réflecteur 2 pour la réalisation illustrée à la figure 9 en accord avec la figure 5, ou un simple trou 22 central au réflecteur pour une réalisation en accord avec la figure 7. L'extrémité inférieure du bras 6 sous le réflecteur est montée tournante autour d'un axe 61 qui est sensiblement parallèle à l'axe Ox et relié par des moyens de transmission mécanique, du type engrenage par exemple, à un petit moteur électrique 62 télécommandable depuis le sol. Le moteur 62 et l'axe 61 sont fixés à la structure porteuse du réflecteur.

La largeur du trou 32-22, ou 22, est telle que le bras puisse balayer un plan parallèle à et proche du plan focal yOz et par suite la tête 4 puisse cheminer sensiblement le long de la ligne focale LF de part et d'autre de l'axe de symétrie Oz jusqu'à un angle γ supérieur à α, soit de l'ordre de 40°. La longueur du bras 6 est telle que le rayon entre la tête 4 et l'axe de rotation 61 soit plus grand que la distance OF₁ = OF₂. A cet égard, la tête 4 est de préférence montée à coulissement longitudinal à l'extrémité supérieure du bras de manière à cheminer plus précisément le long de la ligne focale prédéterminée LF.

Dans ces conditions, lorsque le moteur 62 est activé, par exemple pas à pas ou d'une manière automatique pour des positions de tête prédéterminées, l'utilisateur commande la rotation du bras depuis le sol afin de positionner la tête à l'une des positions souhaitées pour capter le faisceau provenant de l'un des satellites. Simultanément, le commutateur hyperfréquence dans le terminal de réception est calé sur la fréquence porteuse associée (après conversion de fréquence dans la tête).

En variante, l'extrémité inférieure du bras 6 peut être mobile à l'intérieur d'un cône à section droite circulaire ou elliptique, notamment en fonction du type de réflecteur utilisé. Dans ce cas, les moyens de déplacement 61-62 du bras sont équivalents à une articulation à cardan motorisée.

Selon cette seconde réalisation, la tête 4 est du type à multipolarisation du genre source à hélice. Elle est reliée au terminal de réception par un guide d'onde classique à faibles pertes, ou par une fibre optique logée dans le bras 6.

De préférence, le double trou 32-22 ou le simple trou 22 est revêtu d'une couche diélectrique, ou est fermé par une membrane diélectrique souple 33 traversée par le bras 6 afin d'éviter tout rayonnement réfléchi au centre de l'antenne susceptible de perturber défavorablement le faisceau reçu à diffracter.

## Revendications

1. Antenne (1) pour plusieurs faisceaux de télécommunications (FS₁, FS₂), comprenant un réflecteur fixe (2), un réseau d'éléments annulaires (3₁ - 3₄) de diffraction (3 ; R₁-Rₘ₋₁), ou une portion dudit réseau (3 ; R₁-Rₘ₋₁), disposé parallèlement au réflecteur, et une tête hyperfréquence (4) en regard du réflecteur,
caractérisée en ce que le réflecteur (2) et le réseau (3 ; R₁-Rₘ₋₁) ont tous deux des surfaces réfléchissantes qui sont concaves et issues de portions de surface sensiblement symétriques par rapport à un axe de symétrie (Oz),
ledit réseau de diffraction définit des premier et second foyers (F₁, F₂) symétriques par rapport audit axe de symétrie (Oz) vers lesquels sont susceptibles de converger des premier et second faisceaux de télécommunications (FS₁, FS₂) dirigés sensiblement parallèlement à des droites (OF₂, OF₁) passant par le centre (O) de la surface symétrique et par les second et premier foyers respectivement, et
la tête hyperfréquence (4) est positionnée approximativement le long d'une ligne focale sensiblement courbe (LF) qui est centrée sur l'axe de symétrie (Oz), a un rayon de courbure au moins sensiblement égal à la distance entre ledit centre (O) et chaque foyer (F₁, F₂), et passe par les premier et second foyers (F₁, F₂).

2. Antenne conforme à la revendication 1, caractérisée en ce que les largeurs (b₁, b₃ - b₂, b₅ - b₄, b₇ - b₆, b₉ - b₈) des éléments de réseau (3_{O} à 3₄) diminuent radialement à partir de l'axe de symétrie (Oz), et/ou les largeurs (b₂ - b₁, b₄ - b₃, b₆ - b₅, b₈ - b₇) d'interstices entre les éléments de réseau (3_{O} à 3₄) diminuent radialement à partir de l'axe de symétrie (Oz).

3. Antenne conforme à la revendication 1 ou 2, caractérisée en ce que les contours d'au moins une partie des éléments de réseau (3_{O} à 3₄) sont sensiblement elliptiques, les petits axes (2b₁ à 2b₉) des contours étant dans un plan focal (yOz) contenant les foyers (F₁, F₂) et l'axe de symétrie (Oz).

4. Antenne conforme à l'une quelconque des revendications 1 à 3, caractérisée en ce que les contours d'au moins une partie des éléments de réseau (3_{O} à 3₄) sont circulaires et concentriques.

5. Antenne conforme à l'une quelconque des revendications 1 à 4, caractérisée en ce que le réseau de diffraction (3 ; R₁ - Rₘ₋₁) est lié à la surface réfléchissante concave du réflecteur (2) par l'intermédiaire de matériau diélectrique (31).

6. Antenne conforme à l'une quelconque des revendications 1 à 5, caractérisé en ce que l'ensemble de réseau de diffraction (3 ; R₁ - Rₘ₋₁) et réflecteur (2) est imprimé ou déposé sur un matériau diélectrique usiné ou moulé en marches d'escalier annulaires, ou constitue des couches minces dans un matériau diélectrique.

7. Antenne conforme à l'une quelconque des revendications 1 à 5, caractérisée en ce que le réseau de diffraction (3 ; R₁ - Rₘ₋₁) est obtenu par découpage dans un second réflecteur identique audit réflecteur (2) de l'antenne.

8. Antenne conforme à l'une quelconque des revendications 1 à 5, caractérisée en ce que le réseau de diffraction (3 ; R₁ - Rₘ₋₁) et le réflecteur (2) sont constitués par une plaque métallique emboutie.

9. Antenne conforme à l'une quelconque des revendications 1 à 8, caractérisée en ce que le réseau de diffraction (3) comprend un élément central en forme de calotte (3_{O}) sensiblement symétrique par rapport audit axe de symétrie (Oz).

10. Antenne conforme à l'une quelconque des revendications 1 à 9, caractérisée en ce que le réflecteur (2) et le réseau (3) sont distant sensiblement du quart de la longueur d'onde (λ) correspondant sensiblement à une fréquence dans une bande de fréquence porteuse des faisceaux de télécommunications (FS₁, FS₂).

11. Antenne conforme à l'une quelconque des revendications 1 à 8, comprenant plusieurs réseaux différents d'éléments annulaires de diffraction (R₁ - Rₘ₋₁) superposés parallèlement devant le réflecteur.

12. Antenne conforme à la revendication 11, dans laquelle les éléments annulaires des réseaux sont réunis en des groupes, à raison d'un élément de chaque réseau par groupe, les éléments annulaires de chaque groupe ayant des bords extérieurs (Bₙ) sensiblement superposés perpendiculairement au réflecteur et ayant des bords intérieurs formant des marches d'escalier depuis le réflecteur.

13. Antenne conforme à la revendication 12, caractérisée en ce que les largeurs des éléments annulaires dans chacun desdits groupes décroissent arithmétiquement à partir du réflecteur avec une raison sensiblement égale à la largeur de l'élément (Rₘ₋₁) du groupe le plus éloigné du réflecteur (2).

14. Antenne conforme à l'une quelconque des revendications 11 à 13, caractérisée en ce que la distance entre le réflecteur (2) et le réseau immédiatement voisin et les distances entre deux réseaux voisins (R₁ - Rₘ₋₁) sont sensiblement égales à λ/(2.m), où λ est une longueur d'onde correspondant sensiblement à une fréquence dans une bande de fréquence porteuse des faisceaux de télécommunications (FS₁,FS₂) et m-1 désigne le nombre de réseaux de diffraction.

15. Antenne de réception conforme à l'une quelconque des revendications 1 à 14, caractérisée en ce qu'elle comprend plusieurs têtes hyperfréquence (4₁ à 4₇) situées sensiblement à proximité de ladite ligne focale (LF).

16. Antenne conforme à la revendication 15, caractérisée en ce qu'elle comprend des moyens (5), de préférence motorisés, pour régler et fixer les positions et l'orientation des têtes (4₁ à 4₇).

17. Antenne conforme à l'une quelconque des revendications 1 à 15, caractérisée en ce qu'elle comprend des moyens, de préférence motorisés, pour déplacer la tête (4) sensiblement le long de ladite ligne focale (LF), lesdits moyens pour déplacer la tête comprenant de préférence un bras (6) traversant une région centrale (32, 22) de l'antenne et ayant une première extrémité supportant ladite tête (4), et une seconde extrémité montée au moins à rotation autour d'un axe (61) sensiblement perpendiculaire à un plan focal (yOz) contenant lesdits foyers (F₁, F₂) et ledit axe de symétrie (Oz).

## Claims

1. Antenna (1) for plural telecommunication beams (FS₁, FS₂), comprising a fixed reflector (2), a grating (3 ; R₁-Rₘ₋₁) of annular diffraction members (3₁ - 3₄), or a portion of said grating (3 ; R₁-Rₘ₋₁), arranged parallel to the reflector, and a microwave head (4) facing the reflector,
characterized in that the reflector (2) and the grating (3 ; R₁-Rₘ₋₁) both having reflecting surfaces which are concave and issued from surface portions substantially symmetrical about an axis of symmetry (Oz),
said diffraction grating defines first and second foci (F₁, F₂) symmetrical about said axis of symmetry (Oz) towards which are susceptible to converge first and second telecommunication beams (FS₁, FS₂) directed substantially parallel to straight lines (OF₂, OF₁) passing through the centre (O) of the symmetrical surface and through the second and first foci respectively, and
the microwave head (4) is positioned approximately along a substantially curved focal line (LF) which is centered on the axis of symmetry (Oz), has a radius of curvature at least substantially equal to the distance between said centre (O) and each focus (F₁, F₂), and passes through the first and second foci (F₁, F₂).

2. Antenna according to claim 1, characterized in that the widths (b₁, b₃ - b₂, b₅ - b₄, b₇ - b₆, b₉ - b₈) of the grating members (3₀ to 3₄) decrease radially from the axis of symmetry (Oz), and/or the widths (b₂ - b₁, b₄ - b₃, b₆ - b₅, b₈ - b₇) of gaps between the grating members (3₀ to 3₄) decrease radially from the axis of symmetry (Oz).

3. Antenna according to claim 1 or 2, characterized in that the contours of at least one part of the grating members (3₀ to 3₄) are substantially elliptical, the minor axes (2b₁ to 2b₉) of the contours being in a focal plane (yOz) containing the foci (F₁, F₂) and the axis of symmetry (Oz).

4. Antenna according to any one of claims 1 to 3, characterized in that the contours of at least one part of the grating members (3₀ to 3₄) are circular and concentric.

5. Antenna according to any one of claims 1 to 4, characterized in that the diffraction grating (3 ; R₁ - Rₘ₋₁) is connected to the concave reflecting surface of the reflector (2) via dielectrical material (31).

6. Antenna according to any one of claims 1 to 5, characterized in that the assembly of diffraction grating (3 ; R₁ - Rₘ₋₁) and reflector (2) is printed or deposited on a machined or molded dielectric material in the shape of annular stairway steps, or constitutes thin layers in a dielectric material.

7. Antenna according to any one of claims 1 to 5, characterized in that the diffraction grating (3 ; R₁ - Rₘ₋₁) is obtained by cutting from a second reflector identical to said reflector (2) of the antenna.

8. Antenna according to any one of claims 1 to 5, characterized in that the diffraction grating (3 ; R₁ - Rₘ₋₁) and the reflector (2) are constituted by a stamped metallic plate.

9. Antenna according to any one of claims 1 to 8, characterized in that the diffraction grating (3) comprises a central cap-shaped member (3₀) substantially symmetrical with regard to said axis of symmetry (Oz).

10. Antenna according to any one of claims 1 to 9, characterized in that the reflector (2) and the grating (3) are substantially distant by one quarter-wavelength (λ) corresponding substantially to a frequency in a carrier frequency band of the telecommunication beams (FS₁, FS₂).

11. Antenna according to any one of claims 1 to 8, comprising plural different gratings of annular diffraction members (R₁ - Rₘ₋₁) stacked parallel in front of the reflector.

12. Antenna according to claim 11, in which the annular members of the gratings are grouped into groups, at the rate of one member from each grating per group, the annular members in each group having outer edges (Bₙ) stacked substantially perpendicular to the reflector and having inner edges forming steps from the reflector.

13. Antenna according to claim 12, characterized in that the widths of the annular members in each of said groups decrease arithmetically from the reflector with a common difference substantially equal to the width of the member (Rₘ₋₁) of the group furthest away from the reflector (2).

14. Antenna according to any one of claims 11 to 13, characterized in that the distance between the reflector (2) and the immediately neighbouring grating and the distances between two neighbouring gratings (R₁ - Rₘ₋₁) are substantially equal to λ/(2.m), where λ is a wavelength corresponding substantially to a frequency in a carrier frequency band of the telecommunications beams (FS₁,FS₂) and m-1 designates the number of the diffraction gratings.

15. Antenna reception according to any one of claims 1 to 14, characterized in that it comprises plural microwave heads (4₁ to 4₇) located substantially near said focal line (LF).

16. Antenna according to claim 15, characterized in that it comprises means (5), preferably motorized, for adjusting and locking the positions and the orientation of the heads (4₁ to 4₇).

17. Antenna according to anyone of claims 1 to 15, characterized in that it comprises means, preferably motorized, for moving the head (4) substantially along said focal line (LF), said head moving means preferably comprising an arm (6) extending across a central region (32, 22) of the antenna and having a first end supporting the head (4), and a second end mounted at least rotatably around an axis (61) substantially perpendicular to a focal plane (yOz) containing said foci (F₁, F₂) and said axis of symmetry (Oz).

## Patentansprüche

1. Antenne (1) für mehrere Strahlen von Kommunikationssytemen (FS₁, FS₂) beinhaltend einen feststehenden Reflektor (2), ein Netz von ringförmigen (3₁ - 3₄) Diffraktionselementen (3; R₁-R ₘ₋₁), oder einen Teil des genannten Netzes (3; R₁-R ₘ₋₁), parallel zum Reflektor angeordnet, und einen dem Reflektor gegenübergestellten Höchstfrequenzkopf (4), dadurch gekennzeichnet, daß der Reflektor (2) und das Netz (3 ; R₁-R ₘ₋₁) beide reflektierende Oberflächen haben, die konkav sind und von in bezug auf die Symmetrieachse (Oz) in etwa symmetrischen Teilflächen herkommen, wobei obiges Diffraktionsnetz einen ersten und einen zweiten Herd (F₁, F₂) definiert, die in bezug auf genannte Symmetrieachse (Oz) symmetrisch sind, und in welche ein erster und ein zweiter Strahl von Kommunikationssystemen (FS₁, FS₂) eventuell zusammenlaufen können, die in etwa parallel zu Geraden (OF₂, OF₁) geleitet werden und durch die Mitte (O) der Symmetriefläche und jeweils durch den zweiten und den ersten Herd durchgehen, und dadurch, daß der Höchstfrequenzkopf (4) etwa entlang einer leicht krummen Fokallinie (LF) positioniert ist, welche auf der Symmetrieachse (Oz) zentriert ist, einen Krümmungsradius hat, der mindestens in etwa gleich dem Abstand zwischen genannter Mitte (O) und jedem Herd (F₁, F₂) ist, und durch den ersten und den zweiten Herd (F₁, F₂) durchgeht.

2. Antenne nach Anspruch 1, dadurch gekennzeichnet, daß die Breiten (b₁, b₃ - b₂, b₅ - b₄, b₇ - b₆, b₉ - b₈) der Netzelemente 3₀ bis 3₄ von der Syammetrieachse (Oz) aus radial abnehmen, und/oder die Breiten (b₂ - b₁, b₄ - b₃, b₆ - b₅, b₈ - b₇) der Zwischenräume zwischen den Netzelementen (3₀ bis 3₄) ab der Symmetrieachse radial abnehmen.

3. Antenne nach Anspruch 1 cder 2, dadurch gekennzeichnet, daß die Konturen von mindestens einem Teil der Netzelemente (3₀ bis 3₄) in etwa elliptisch sind, wobei sich die kleinen Achsen (2b₁ bis 2b₉) der Konturen in einer Fokalebene (yOz) befinden, die die Herde (F₁, F₂) und die Symetrieachse (Oz) beinhaltet.

4. Antenne nach irgendeinem der Ansprüche 1 bis 3, dadurch gekennzeichnet, daß die Konturen von mindestens einem Teil der Netzelemente (3₀ bis 3₄) kreisförmig und konzentrisch sind.

5. Antenne nach irgendeinem der Ansprüche 1 bis 4, dadurch gekennzeichnet, daß das Diffraktionsnetz (3; R₁ - Rₘ₋₁) mit der konkaven reflektierenden Fläche des Reflektors (2) mittels des dielektrischen Materials (31) verbunden ist.

6. Antenne nach irgendeinem der Ansprüche 1 bis 5, dadurch gekennzeichnet, daß die Gesamtheit Diffraktionsnetz (3; R₁ - Rₘ₋₁) und Reflektor (2) auf ein dielektrisches Material eingedrückt oder abgesetzt wird, das wie ringförmige Treppenstufen bearbeitet oder geformt ist, oder dünne Schichten in einem dielektrischen Material bildet.

7. Antenne nach irgendeinem der Ansprüche 1 bis 5, dadurch gekennzeichnet, daß das Diffraktionsnetz (3; R₁ - Rₘ₋₁) durch Aufteilung in einem zweiten Reflektor erreicht wird, welcher dem genannten Reflektor (2) der Antenne identisch ist.

8. Antenne nach irgendeinem der Ansprüche 1 bis 5, dadurch gekennzeichnet, daß das Diffraktionsnetz (3; R₁ - Rₘ₋₁) und der Reflektor aus einer Stulpblech-Platte bestehen.

9. Antenne nach irgendeinem der Ansprüche 1 bis 8, dadurch gekennzeichnet, daß das Diffraktionsnetz (3) ein haubenförmiges Mittelelement (3_{O}) enthält, das in etwa symmetrisch in bezug auf die Symmetrieachse (Oz) ist.

10. Antenne nach irgendeinem der Ansprüche 1 bis 9, dadurch gekennzeichnet, daß der Reflektor (2) und das Netz (3) in etwa ein Viertel Wellenlänge (λ) voneinander entfernt sind, die in etwa einer Frequenz in einem Frequenzband mit Strahlen von Kommunikationssystemen (FS₁, FS₂) entspricht.

11. Antenne nach irgendeinem der Ansprüche 1 bis 8 mit mehreren verschiedenen Netzen von ringförmigen Diffraktionselementen (R₁ - Rₘ₋₁), die vor dem Reflektor parallel übereinandergelegt sind.

12. Antenne nach Anspruch 11, in welcher die ringförmigen Elemente der Netze in Gruppen gesammelt sind, in einem Verhältnis von einem Element von jedem Netz pro Gruppe, wobei die ringförmigen Elemente jeder Gruppe Außenränder (Bₙ) in etwa senkrecht zum Reflektor übereinanderliegen und die Innenränder ausgehend vom Reflektor Treppenstufen bilden.

13. Antenne nach Anspruch 12, dadurch gekennzeichnet, daß die Breiten der ringförmigen Elemente in jeder der genannten Gruppen arithmetisch abnehmen, ausgehend vom Reflektor mit einem Verhältnis von in etwa gleich der Breite des Elements (Rₘ₋₁) der vom Reflektor (2) entferntesten Gruppe.

14. Antenne nach irgendeinem der Ansprüche 11 bis 13, dadurch gekennzeichnet, daß die Entfernung zwischen dem Reflektor (2) und dem unmittelbar benachbarten Netz und die Entfernungen zwischen beiden benachbarten Netzen (R₁ - Rₘ₋₁) in etwa gleich λ/(2.m) sind, wobei λ eine Wellenlänge ist, die in etwa der Frequenz in einem Frequenzband mit Strahlen von Kommunikationsystemen (FS₁, FS₂) entspricht, und m-1 die Zahl der Diffraktionsstrahlen bezeichnet.

15. Empfangsantenne nach irgendeinem der Ansprüche 1 bis 14, dadurch gekennzeichnet, daß sie mehrere Höchstfrequenzköpfe enthält (4₁ bis 4₇), die in etwa in der Nähe der genannten Fokallinie (LF) liegen.

16. Antenne nach Anspruch 15, dadurch gekennzeichnet, daß sie Mittel (5) und zwar vorzugsweise motorisierte Mittel zur Regelung und Fixierung der Positionen und der Orientierung der Köpfe (4₁ bis 4₇) enthält.

17. Antenne nach irgendeinem der Ansprüche 1 bis 15, dadurch gekennzeichnet, daß sie Mittel und zwar vorzugsweise motorisierte Mittel beinhaltet, um den Kopf (4) in etwa längs der genannten Fokallinie (LF) zu bewegen, wobei genannte Mittel zum Bewegen des Kopfes vorzugsweise einen durch einen zentralen Bereich (32, 22) der Antenne durchgehenden Arm (6) beinhalten, und ein den genannten Kopf (4) tragendes erstes Ende sowie ein zweites Ende aufweisen, das um eine Achse (61) mindestens rotierbar montiert ist, und in etwa senkrecht zu einer Fokalebene (yOz), welche genannte Herde (F₁, F₂) und genannte Symmetrieachse (Oz) enthält.
